# EUROPÄISCHE PATENTSCHRIFT

(11) **EP 0 335 926 B1**
(45) Veröffentlichungstag und Bekanntmachung des Hinweises auf die Patenterteilung: **04.12.1991**
(21) Anmeldenummer: 88908140.2
(22) Anmeldetag: 23.09.1988
(51) Int. Cl.: B26D 7/26

(54) **VORRICHTUNG ZUR BEFESTIGUNG VON PERFORIERLINIEN AN ZYLINDERN BEI DRUCKMASCHINEN**
DEVICE FOR FASTENING PERFORATING RULES ON PRINTING MACHINE CYLINDERS
DISPOSITIF POUR LA FIXATION DE FILETS PERFORATEURS SUR DES CYLINDRES D'IMPRIMEUSES

(30) Priorität: 23.09.1987 DE 3731957
(43) Veröffentlichungstag der Anmeldung: 11.10.1989
(73) Patentinhaber: KILPER, Karl, D-71277 Rutesheim (DE)
(72) Erfinder: KILPER, Karl, D-71277 Rutesheim (DE)
(74) Vertreter: Wilhelm & Dauster Patentanwälte European Patent Attorneys
(86) Internationale Anmeldenummer: DE8800588
(87) Internationale Veröffentlichungsnummer: WO8902813

## Beschreibung

Die Erfindung betrifft eine Vorrichtung zur Befestigung von Perforierlinien an Zylindern bei Druckmaschinen mit den im Oberbegriff des Patentanspruchs 1 genannten, gattungsbestimmenden Merkmalen.

Bei einer bekannten Vorrichtung dieser Art (EP-A-0196688) ist in die Quernuten eines solchen, die Perforierlinien tragenden Perforierzylinders eine gegen die Flächen der Nuten anliegende Beilage eingesetzt, die von einer ersten Längsbohrung in ihrer axialen Richtung vollkommen durchsetzt ist. Ferner verfügt diese Beilage über quer zur Längsrichtung verlaufende Bohrungen, die die Längsbohrung schneiden. In jede dieser Querbohrungen ist ein Gewinde eingearbeitet, so daß in Umfangsrichtung des Perforierzylinders gerichtete Balgen-Zylinder an der Beilage befestigt werden können. Hierzu weisen die Balgen-Zylinder einen zentralen, in das Gewinde der Querbohrung einschraubbaren Fortsatz auf; der gesamte Balgen-Zylinder befindet sich außerhalb der Beilage und bestimmt daher auch durch seine Baugröße, nämlich durch seinen maximalen Außendurchmesser, den Abstand, den die mit Gewinde versehenen Bohrungen in der Beilage einnehmen müssen. Man hat dabei matallische Balgen-Zylinder austelle der üblichen Kolben-Zylindereinheiten verwendet, damit die insbesondere bei hohen Drüdzen auftrerende Gefahr des Austretens von ledzöl soweit wie möglich unverbunden ist.

Diese mit der Beilage verschraubten, an sich handelsüblichen Balgen-Zylinder stützen sich dann gegen eine zweite Seitenwand der jeweiligen Perforierzylinder-Nut ab, in die sie eingesetzt sind, so daß ein zwischen die Beilage und die angrenzende Nutwand oder zwischen die gegenüberliegende Nutwand und dann von den Balgen-Zylindern an diese gedrückte Messer in die Zylindernuten eingesetzt werden können, die durch die von dem Balgen-Zylinder aufgebrachte Druckkraft so weit kraftschlüssig gegen die Seitenwand gedrückt werden, daß sie während des Laufs der Maschine ihre Position nicht verändern.

Das so gebildete Kanalsystem wird dann mit einem Druckmittel ― übliches Hydrauliköl ― befüllt und die Längsbohrung in der Beilage bzw. in der so gebildeten Klemmleiste wird auf der einen Seite mit einer normalen, eine Art Stopfen bildenden Schraube verschlossen, während auf der gegenüberliegenden Stirnseite der Beilage eine Spezialschraube eingesetzt ist, die je nachdem, wie tief sie in ihr zugehöriges Gewinde eingeschraubt wird, in dem Kanalsystem und damit in den Balgen-Zylindern einen entsprechenden Druck erzeugt, dem zunächst die Vorspannkraft für ein anfängliches Halten und Ausrichten der Messer und anschließend nach Justierung die endgültige Einspannkraft für das Halten der Messer aufbringt.

Problematisch kann bei einer solchen Klemmleisten-Ausbildung der Umstand sein, daß die jeweiligen, den Vorspannungsdruck und schließlich den endgültigen Haltedruck für das Messer bzw. die Perforierlinie erzeugenden Balgen-Zylinder von außen auf die Beilage aufgesetzt sind, und von ihren Größenabmessungen her die entsprechende Nut des Perforierzylinders praktisch vollständig ausfüllen, auch in radialer Richtung. Dies kann nicht nur zu Verletzungen in der Balgen-Struktur bei rauhem Betrieb führen, sondern erfordert auch vergleichsweise breit angelegte Aufnahmenuten für das gesamte Drucksystem, so daß über den Umfang des Zylinders nur einige wenige beispielsweise insgesamt sechs Perforierlinien aufnehmende Nuten angeordnet werden können. Aufgrund der Breite der Nuten spielt hier auch die Rundung des Perforierzylinders schon eine Rolle, so daß die Beilagen bzw. Druckleisten im Querschnitt im wesentlichen trapezförmig auszubilden sind. Des weiteren ist durch den Aufbau der Balgen-Zylinder eine gewisse Wand-Nachgiebigkeit bedingt, die notwendig ist, damit die Balgen-Zylinder durch ihre wellenförmige, mindestens in axialer Richtung nachgiebige Wandung gleichzeitig auch die Funktion einer Kolbenbewegung bei Druckanstieg im Balgen-Innenraum erfüllen können. Abgesehen davon, daß eine erhebliche Menge an Druckmittel aufgrund der vollständigen Füllung der großvolumigen Balgen-Zylinder erforderlich ist, können Verletzungen der außenliegenden elastischen Balgen- Zylinder-Wandungen auch zu einem sofortigen Druckverlust in dem gesamten Drucksystem innerhalb einer Perforierleisten-Nut führen, so daß beim Betrieb durch das sofortige Herausschleudern aufgrund der schnellen Drehung des Zylinders nicht unerhebliche Störungen auftreten können, insbesondere, wenn Teile des Drucksystems zwischen die Walzen geraten.

Aufgabe der Erfindung ist es daher, die vorerwähnten Nachteile der bekannten Vorrichtung zu vermeiden und bei gleichwohl einfachem Aufbau eine belastungs -und leckölsichere Fixierung der Perforierlinien am Perforierzylinder zu gewährleisten.

Diese Aufgabe wird bei einer Vorrichtung der eingangs genannten Art erfindungsgemäß durch die im kennzeichnenden Teil des Patentanspruchs 1 genannten Merkmale gelöst.

Die Erfindung hat zum einen den Vorteil, daß die erforderliche Nutweite am Perforierzylinder nicht größer zu sein braucht als die Dicke der Klemmleiste zuzüglich der Dicke der Perforierlinie, denn die Klemmleiste dient gleichzeitig als Zylindergehäuse für die von ihr aufgenommenen Kolben der Spannvorrichtungen. Besonders vorteilhaft ist weiter, daß gerade dort, wo hohe und höchste Drücke, die sich bis zu Extremwerten von mehreren 100 bar zur Erzeugung der erforderlichen Klemmkraft aufbauen können, auftreten, keinerleinachgiebige Wandbereiche vorhanden sind, sondern der Druck sich ausschließlich im Inneren der Klemmleiste, d.h. im durchgehenden Verbindungskanal und in den Druckräumen der Spannzylinder aufbaut. Besonders vorteilhaft dabei ist, daß keinerlei Lecköl-Probleme auftreten, da als Druckübertragungsmittel im Ergebnis ein weich-elastischer Festkörper benutzt wird, der stets "zusammenhängend" bleibt.

Zur Realisierung des Druckübertragungskörpers geeignete Materialien und Maßnahmen sind durch die Merkmale der Ansprüche 2 bis 7 angegeben.

Da die erfindungsgemäße Klemmleiste klein und schmal gebaut ist, ist sie auch von einem vergleichsweise geringen Gewicht und weniger stark Schwerkrafteinwirkungen beim Arbeiten des Perforierzylinders unterworfen. Beschädigungen im Druckmittel-Kanalsystem jeder Klemmleiste sind praktisch ausgeschlossen; desgleichen kann jede Klemmleiste so in die sie aufnehmende Nut des Perforierzylinders eingelegt werden, daß keine hervorspringenden oder notwendigerweise der Form des Perforierzylinders dann folgende Teile, mit Ausnahme der Kante der eingespannten Perforierlinie, nach außen freiliegen.

Durch die in den weiteren Unteransprüchen aufgeführten Maßnahmen sind vorteilhafte Weiterbildungen und Verbesserungen der im Hauptanspruch angegebenen Vorrichtung möglich. Hierbei ist es vorteilhaft, daß die Druckschraube, bei deren Einschrauben die in der Klemmleiste in Querrichtung angeordneten verschiebbar geführten Kolben druckbeaufschlagt werden, radial von außen, also von der Umfangsrichtung des Perforierzylinders aus gesehen, zugänglich ist. Besonders vorteilhaft ist weiter die Ausbildung der Klemmleiste mit einer unteren Abschulterung oder einem Bund, auf dem die Perforierlinie, die sich über die Länge des Perforierzylinders erstreckt, aufsitzt, so daß die Höhenverstellung der Klemmleiste und deren nachfolgende kraftschlüssige und ggf. formschlüssige Verankerung gleichzeitig auch die Höhenverstellung der zugeordneten Perforierlinie und deren Verankerung vermittelt.

Weitere Einzelheiten und Merkmale der Erfindung ergeben sich aus der nachfolgenden Beschreibung eines speziellen Ausführungsbeispiels anhand der Zeichnung.

Es zeigen:

- Fig. 1: einen in einer Nut eine Klemmleiste und eine Perforierlinie aufnehmenden Perforierzylinder mit angrenzendem Amboßzylinder in stark schematisierter Darstellung,
- Fig. 2: eine Draufsicht auf einen Teil des die Klemmleiste aufnehmenden Zylinders,
- Fig. 3: die Klemmleiste in Draufsicht und
- Fig. 3a: in Seitenansicht
- Fig. 4: in vergrößerter Darstellung die der Druckerhöhung des Druckmittels innerhalb der Klemmleiste dienende Druckschraube in einer Schnittdarstellung längs der Linie IV/IV der Fig. 3;
- Fig. 5: in einer Schnittdarstellung einen der in einer Zylinderbohrung der Klemmleiste abgedichtet geführten Kolben im Querschnitt längs der Linie V/V der Fig. 3 und
- Fig. 6: schematisiert ebenfalls im Querschnitt als Ausschnitt eine einem zunächst losen Einsetzen der Klemmleiste in die aufnehmende Zylindernut dienende Ansatzschraubenanordnung.

Zweck der in den Fig. 1 bis 6, auf deren Einzelheiten insgesamt ausdrücklich verwiesen sei, dargestellten, insgesamt mit 10 bezeichneten, erfindungsgemäßen Vorrichtung zur Befestigung einer oder mehrerer Perforierlinien 11 am Perforierzylinder 26 einer in der Fig. 1 durch diesen sowie durch den Amboßzylinder 26′ repräsentierten Druckmaschine, mittels derer in einem Endlos-Druckverfahren durch Quer-Perforationen zum Abtrennen voneinander vorbereitete Vordrucke herstellbar sind, ohne größere Schraubarbeiten schnell und komplikationslos hochgenau bezüglich des Amboßzylinders 26′ einstellen und sicher befestigen zu können.

Diese Befestigungsvorrichtung 10 ist als Klemmleiste ausgebildet, welche in eine Nut 25 des Perforierzylinders 26, in die auch die Perforierlinie 11 eingesetzt wird, einsetzbar und in dieser Nut 25 verspannbar ist, wodurch auch die Perforierlinie 11 in ihrer Soll-Position fixiert wird.

Eine solche Perforierlinie 11 ist in typischer Gestaltung als Flachstab-förmiges Messer ausgebildet, dessen ― geradlinige ― Schneidkante 11′ sehr genau parallel zu der ihrerseits parallel zur Drehachse 32 des Amboßzylinders 26′ verlaufenden Mantellinie 33 des Amboßzylinders 26′ verlaufen muß, entlang welcher die zu erzeugende Perforation z.B. in einem Papierband, jeweils im Längsformat-Abstand eines herzustellenden Vordruckes erzeugt werden muß.

Dabei versteht es sich, daß, wenn lediglich eine Abrißperforation herzustellen ist, die Schneidkante 11′ nicht durchgehend sein darf, sondern lediglich durch kleine Brücken gegeneinander abgesetzte Durchstiche erzeugen muß, in welchem Falle die Schneidkante der Perforierlinie 11 die Form einer "Rechteck-Zahnung" hat. Sollen dagegen die einzelnen Vordrucke von vornherein voneinander getrennt werden, d.h. auf ein bestimmtes Format abgeschnitten werden, so wird eine "Schneidlinie" mit durchgehender Schneidkante verwendet. Da die Schneidkante in aller Regel bis auf die Mantelfläche 35 des Amboßzylinders 26′ durchdrücken soll, muß die Perforierlinie 11 sehr fest in der Nut 25 des Perforierzylinders 26 fixiert sein, da im Betrieb der Druckmaschine eine Vielzahl von Schneid- bzw. Perforations-Vorgängen durchzuführen sind.

Die zur Aufnahme der Perforierlinie 11 und der Klemmleiste 10 vorgesehene Nut 25 erstreckt sich, in Richtung der Drehachse 34 des Perforierzylinders 26 gesehen, über dessen gesamte axiale Länge und ist in den aus Stahl bestehenden Zylinder 26 mit dem aus der Fig. 1 ersichtlichen Profilquerschnitt eingefräst. Diese Nut 25 hat einen im wesentlichen U-förmigen lichten Querschnitt, wobei die eine Nutwange 36, gegen die die Perforierlinie 11 mittels der Klemmleiste 10 angepreßt wird, genau radial verläuft, d.h. entlang einer die Drehachse 34 des Perforierzylinders enthaltenden Radialebene. Die zu dieser Nutwange 36 parallel verlaufende Nutwange 37, an welcher die Klemmleiste mittels nachfolgend näher noch zu erläuternder Spannelemente abstützbar ist, ist, von der Mantelfläche 37˝ des Perforierzylinders aus gemessen, etwas kürzer als die radial verlaufende Nutwange 36 und schließt über einen schräg verlaufenden Wangenabschnitt 38 an den rechtwinklig zu der radialen Nutwange 36 verlaufenden Nutgrund 39 an, so daß sich im radial inneren Teil der Nut 25 deren Querschnitt etwas verjüngt.

Die Klemmleiste ist als prismatischer Stahlstab ausgebildet, der zu den Nutwangen 36 und 37, dem schrägen Wangenabschnitt 38 und zu dem Nutgrund 39 parallel verlaufende Begrenzungsflächen hat und insoweit einen zu dem lichten Querschnitt der Nut 25 geometrisch ähnlichen Querschnitt hat, wobei die Klemmleiste 10 so ausgebildet ist, daß sie den lichten Querschnitt der Nut 25 weitestgehend "ausfüllt", derart, daß zwischen der Klemmleiste 10 und den Begrenzungsflächen der Nut 25 jeweils nur Spalte mit geringer Weite verbleiben.

In spezieller, lediglich zum Zweck der Erläuterung angenommener Gestaltung hat die Nut 25 eine zwischen ihren parallelen Nutflanken 36 und 37 gemessene lichte Weite w von 22,5 mm und eine entlang ihrer radialen Nutflanke 36 gemessene Tiefe t von 33 mm. Der schräg verlaufende Wangenabschnitt 38 schließt mit der Radialebene, in welcher die radiale Nutwange 36 verläuft, einen Winkel α von 60° ein. Der Bereich t′ der Tiefe t der Nut 25, über den sich der schräg verlaufende Wangenabschnitt 38 erstreckt, beträgt beim dargestellten, speziellen Ausführungsbeispiel 6 mm.

Für eine Nut 25 mit diesen Abmessungen ist die Klemmleiste 10 z.B. mit den folgenden Abmessungen realisiert:
Breite w′ zwischen ihrer Anlagefläche 36′ mit der Perforierlinie 11 und der dazu parallelen Begrenzungsfläche 37′: 21,5 mm,
Höhe h′ zwischen ihrer parallel zum Nutgrund 39 verlaufenden, inneren Begrenzungsfläche 39′ und ihrer äußeren, parallel dazu verlaufenden Begrenzungsfläche 41: 29,5 mm.

In dem, in der dargestellten Gebrauchslage gesehen, inneren Bereich der Klemmleiste 10 ist diese an ihrer der Perforierlinie 11 zugewandten Seite mit einem Bund oder Absatz 27 versehen, an dem die Perforierlinie 11 mit ihrer Rückenkante 11′ auf ihrer gesamten Länge radial abstützbar ist. Die rechtwinklig zu der an der Perforierlinie 11 anliegenden Fläche 36′ der Klemmleiste 10 gemessenen Höhe dieses Absatzes 27 der Klemmleiste ist etwas geringer als die Dicke der Perforierlinie 11, die in typischer Gestaltung derselben einen Wert von 0,7 mm hat.

Die Spann-Einrichtungen, mittels derer die Klemmleiste 10 und mit dieser auch die Perforierlinie 11 in der Nut 25 belastungssicher festlegbar sind, sind, wie am besten aus der Fig. 3 ersichtlich, als in regelmäßigem Abstand über die Länge der Klemmleiste 10 verteilt angeordnete Druckzylinder 13′ ausgebildet, deren Kolben 13 in Querbohrungen 12 der Klemmleiste 10 druckdicht verschiebbar geführt sind, deren zentrale Bohrungsachsen 42 rechtwinklig zu den zueinander parallelen Nutwangen 36 und 37 der Nut bzw. den hierzu parallelen Begrenzungsflächen 36′ und 37′ der Klemmleiste 10 verlaufen.

Die Querbohrungen 12 sind als, in der Gebrauchslage der Klemmleiste 10 gesehen, zu der schmäleren Nutwange 37 der Nut 25 hin offene Sackbohrungen ausgebildet, aus denen die Kolben 13 herausragen. Durch die Kolben 13 axial beweglich und gehäusefest durch die inneren Abschnitte der Sackbohrungen 12 begrenzten Druckräume 43 stehen über eine die Klemmleiste 10 in deren Längsrichtung durchsetzende Längsbohrung 14 in kommunizierender Verbindung miteinander.

Die Längsbohrung 14 ist an ihren Enden durch Stopfen 14′ hermetisch abschließbar. Die die Druckräume 43 der Druckzylinder 13′ miteinander verbindende Längsbohrung 14 steht außerdem, wie in der Fig. 4 im einzelnen dargestellt, mit einem Druckraum 19 in kommunizierender Verbindung, der gehäusefest durch den inneren Abschnitt einer weiteren Sackbohrung 19′ und axial beweglich durch einen Kolben 16a begrenzt ist, der in der Sackbohrung 19′ druckdicht beweglich geführt ist. Dieser Kolben 16a ist mittels einer als Gleitdichtung ausgebildeten Ringdichtung 20 gegen die Bohrung 19′ abgedichtet.

Die zentrale Achse 44 dieser Sackbohrung 19′ verläuft rechtwinklig zu den parallel zum Nutgrund 39 verlaufenden Begrenzungsflächen 39′ und 41 der Klemmleiste 10. Die Sackbohrung 19 mündet an der dem Amboßzylinder 26′ zugewandten Fläche 41 der Klemmleiste 10 mit einem Gewindeabschnitt 21 dessen lichter Durchmesser etwas größer ist als der Durchmesser desjenigen Abschnittes der Sackbohrung 19′, in welchem der Kolben 16a druckdicht verschiebbar geführt ist.

Dieser Gewindeabschnitt 21 ist durch einen Gewindefreistich 22 üblicher Gestaltung gegen den die gehäusefeste Begrenzung des Druckraumes 19 bildenden Abschnitt der Sackbohrung 19′ abgesetzt, in dem der Kolben 16a druckdicht verschiebbar geführt ist.

In dem Gewindeabschnitt 21 der Sackbohrung 19′ ist eine beim dargestellten Ausführungsbeispiel als Inbus-Schraube mit Innensechskant ausgebildete Druckschraube 16 schraubbar geführt, die sich über einen axialen Fortsatz 46 an dem Kolben 16a abstützt.

Die über die Bohrung 14 miteinander in kommunizierender Verbindung stehenden Druckräume 43 der Druckzylinder 13′ und der durch den Kolben 16a ebenfalls mit diesen Räumen in kommunizierender Verbindung stehende Druckraum 19 sind vollständig mit einem Druckmittel verfüllt, in welchem durch Verdrehen der Druckschraube 16 im Sinne einer Verkleinerung des Druckraumes 19 ein hoher Druck aufbaubar ist, mit dem ― über die Bohrung 14 ― auch die Druckräume 43 der Druckzylinder 13′ beaufschlagt werden und dadurch deren Kolben 13 gegen die Nutwange 37 gepreßt und in Reaktion hierauf die Klemmleiste gegen die Perforierlinie 11 gedrängt wird, welche dadurch, je nach Größe des durch Verdrehen der Druckschraube 16 erzeugten Druckes mehr oder weniger fest gegen die radiale Nutflanke 36 gepreßt und dadurch in ihrer Soll-Position fixiert wird.

Der axiale Fortsatz 46 der Druckschraube 16, mit dem diese sich an einer ebenen Endstirnfläche 47 des Kolbens 16a axial abstützt, ist flach-ballig ausgebildet, so daß sich lediglich ein auf der zentralen Achse 44 liegender Abstützpunkt ergibt und bei einem Verdrehen der Druckschraube 16 im Sinne einer Druckerhöhung kein Drehmoment auf den Kolben 16a ausgeübt wird, um eine Drehung des Kolbens 16a selbst und einen daraus resultierenden Verschleiß der Ringdichtung 20 zu vermeiden.

Da die Spannhübe der Kolben 13 der Klemmleiste 10 sehr klein sind, zumindest sehr klein gehalten werden können, ist ein Verschleiß der zur Abdichtung der Kolben 13 gegen die Bohrungen 12 vorgesehenen Ringdichtungen 18 nicht zu befürchten.

Die Klemmleiste 10 ist an ihren Enden mit je einer insgesamt mit 17 bezeichneten Stufenbohrung versehen, deren Anordnung am besten der Fig. 3 und deren Gestaltung am besten der Fig. 6, auf deren diesbezügliche Einzelheiten hiermit verwiesen sei, entnehmbar ist. Die zentralen Achsen 47 dieser Stufenbohrungen verlaufen, in der Gebrauchslage der Klemmleiste 10 gesehen, senkrecht zum Nutgrund 39 der Nut 25 des Perforierzylinders 26. Diese Stufenbohrungen umfassen einen minimalem Durchmesser der Stufenbohrung 17 entsprechenden Mittelabschnitt 17′, an den über je eine radiale Ringschulter 48 bzw. 49 ein äußerer, nach außen hin offener Bohrungsabschnitt 17˝ bzw. ein innerer, zum Nutgrund 39 hin offener Bohrungsabschnitt 17‴ größeren Durchmessers anschließen.

Der äußere Bohrungsabschnitt 17˝ dient zur versenkten Aufnahme des Kopfes 50 einer insgesamt mit 28 bezeichneten Ansatzschraube, die einen sich an den Kopf anschließenden, bolzenförmigen Schaft 51 hat, der dem Durchmesser nach geringfugig kleiner ist als der Durchmesser des Mittelabschnittes 17′ der jeweiligen Stufenbohrung 17. An diesen zylindrisch-bolzenförmigen Schaft 51 der jeweiligen Ansatzschraube 28 schließt sich ein, dem Durchmesser nach kleinerer, kurzer Gewindeabschnitt 52 der Ansatzschraube 28 an, mit dem diese in eine vom Grund 39 der Nut 25 ausgehende Gewindebohrung 53 so weit eingeschraubt wird, bis die Ansatzschraube mit der kreisringförmigen Endstirnfläche 54 ihres bolzenförmigen Schaftes 51, welche diesen gegen den Gewindeabschnitt 52 absetzt, am Grund 39 der Nut 25 des Perforierzylinders 26 aufsitzt. Die zwischen dem Kopf 50 der Ansatzschraube 28 und der Endstirnfläche 54 ihres bolzenförmigen Schaftes 51 gemessene Länge l desselben ist etwas größer als der axiale Abstand l′ der den äußeren Bohrungsabschnitt 17˝ gegen den mittleren Bohrungsabschnitt 17′ absetzenden radialen Ringschulter 48 von der inneren, parallel zum Nutgrund 39 verlaufenden Begrenzungsfläche 39′ der Klemmleiste 10. Innerhalb der zum Nutgrund 39 hin offenen, inneren Bohrungsstufe 17‴ der Stufenbohrung 17 ist eine den Schaft 51 der Ansatzschraube 28 koaxial umgebende, vorgespannte Druck-Wendelfeder 56 angeordnet, die sich einerseits am Nutgrund 39 und andererseits an der Ringschulter 49 abstützt, welche die dem Durchmesser nach kleinste Bohrungsstufe 17′ gegen die innere Bohrungsstufe 17‴ absetzt. Durch die Druckfedern 56 wird die Klemmleiste 10 "weg" vom Nutgrund 39 in Anlage mit den Köpfen 50 der beiden Ansatzschrauben 28 gedrängt.

Durch den Unterschied der Längen l und l′ ist der radiale Variationsbereich bestimmt, innerhalb dessen die Position der Schneidkante 11′ der Perforierlinie 11 verändert bzw. an den Verlauf der Mantellinie 33 des Amboßzylinders 26′ angepaßt werden kann, entlang welcher die Perforierlinie ― auf der Mantelfläche 35 des Amboßzylinders 26′ aufsitzend ― die an diesem anliegende ― nicht dargestellte ― Materialbahn durchsticht bzw. durchschneidet.

In der Fig. 6 ist eine "mittlere" Position der Schneidkante 11′ der Perforierlinie 11 dargestellt, aus der heraus die Perforierlinie 11, falls erforderlich, um eine kleine Strecke h weiter aus der Nut 25 ausrückbar bzw. um eine kleine Strecke h′ weiter in die Nut 25 in radialer Richtung absenkbar wäre. Für die den Perforierzylinder 26 und den Amboßzylinder 26′ umfassende Druckmaschine kann eine hinreichend genaue Konstruktion dahingehend vorausgesetzt werden, daß eine etwa der dargestellten "Mittelposition" der Perforierlinie 11 entsprechende Position derselben die für die schneidende Bearbeitung der Materialbahn geeignete Position ist.

Durch die insoweit erläuterte Gestaltung der Klemmleiste 10 und ihre Anordnung in der Nut 25 des Perforierzylinders 26 wird die lagerichtige Justierung der Perforierlinie 11 wesentlich erleichtert.

Ein derartiger Justiervorgang kann so erfolgen, daß die Perforierlinie 11, während sie sich in ihrer radialen äußersten Stellung befindet, die durch Anlage der Ringschulter 48 an dem Schraubenkopf 50 markiert ist, so weit in Richtung des Pfeils 57 der Fig. 1 ― durch Drehen des Perforierzylinders ― gedreht wird, daß die Schneidkante 11′ gerade an dem Amboßzylinder 26′ anliegt. Danach wird - durch Verdrehen der Druckschraube 16 der auf die Kolben 13 der Spannvorrichtungen wirkende Druck so weit erhöht, daß die Perforierleiste, wenn die beiden Zylinder 26 und 26′ gleichphasig gegeneinander verdreht werden, zwar etwas in die Nut 25 hineinrücken und damit ihre Soll-Lage einnehmen kann, daß aber, wenn durch Weiterdrehen der beiden Zylinder 26 und 26′ die Linienberührung der Perforierlinie 11 mit dem Mantel 35 des Amboßzylinders 26′ wieder aufgehoben ist, die Klemmleiste 10 nicht wieder in ihre radial äußere Position gedrängt wird, sondern durch die Druckbeaufschlagung der Kolben 13 der Druckzylinder 13′ in ihrer Soll-Lage bleibt. Danach kann durch weiteres Verdrehen der Druckschraube 16 im Sinne eines Druckaufbaues in den Druckräumen 19 und 43 sowie in der Längsbohrung 14 der Druck in diesen Räumen so weit erhöhen werden, z.B. auf 300 bar oder mehr, daß die Perforierlinie 11 absolut sicher und lediglich durch die hierdurch erzielte Klemmwirkung in ihrer Sollposition gehalten bleibt. Gelangt dann eine Papierbahn beliebiger Dicke zwischen die beiden Zylinder 26 und 26′, so perforiert die Schneidkante 11′ der Perforierlinie 11 die Papierbahn an dieser Stelle bis auf die Mantelfläche 35 des Amboßzylinders 26′.

Um die Klemmleiste 10 und mit dieser die Perforierlinie 11 in ihrer solchermaßen erreichten Soll-Lage zusätzlich sicher zu fixieren bzw. abzustützen sind, wie der Darstellung der Fig. 3 und 3a entnehmbar, Stellschrauben 31 vorgesehen, die in Gewindebohrungen 30 schraubbar geführt sind, deren Achsen 58 parallel zu den Achsen 47 der Stufenbohrungen 17 verlaufen. Diese Stellschrauben 31 können bis in Anlage ihres inneren Endes mit dem Grund 39 der Nut 25 in die Bohrungen 30 eingeschraubt werden, so daß die Klemmleiste 10 dann auch "mechanisch" am Grund 39 der Nut 25 abgestützt ist und durch wiederholte Perforationsvorgänge, die jeweils eine radiale Belastung der Perforierlinie 11 und mit dieser der Klemmleiste 10 bewirken, auch nicht langzeitig eine radiale Verrückung der Klemmleiste 10 zu befürchten ist, selbst dann nicht, wenn der Druck, der auf die Kolben 13 der Spannvorrichtungen wirkt, einmal etwas nachlassen sollte.

Als weitgehend inkompressibles Druck-Übertragungsmittel, über das eine durch Verdrehen der Druckschrauben 16 erzielbare Volumenverminderung des Druckraumes 19 und damit der mit Druckmittel insgesamt verfüllten Räume in denen die die Kolben 13 der Druckzylinder 13′ wirkende Drücke umgesetzt werden, erreicht wird, ist bei der Klemmleiste 10, allgemein ausgedrückt, ein in flüssigem Zustand einfüllbarer Kunststoff eingesetzt, der sich nach dem Einfüllen zu einem weich-elastischen Körper verfestigt. Dieser weich-elastische Druckübertragungskörper ist mittels eines thermoplastischen Kunststoffes erzielbar, der im geschmolzenen Zustand in die Druckräume 19, 14 und 13′, diese vollständig ausfüllend eingebracht wird und danach, wenn er auf die Betriebstemperatur der Maschine abgekühlt ist, den Druckübertragungskörper bildet. Auch thermoplastische Elastomere ― geeignete Elastomere sind in der wissenschaftlichen Publikation: Franck/Biederbick; Kunststoff-Kompendium, Zweite Auflage, Würzburg: Vogel, Buchverlag 1988, Seite 282 ff. beschrieben.

Der Druckübertragungskörper sollte dabei bei Betriebstemperatur eine Shore-A-Härte zwischen 20 und 70, vorzugsweise zwischen 30 und 50 haben.

Der die Druckräume verfüllende elastische Druckübertragungskörper kann auch aus Weich-PVC-Material oder aus einem weich-gemachten Kopolymer aus Vinylchlorid und Vinylacetat bestehen. Auch Weich-Polyäthylen geringer Dichte (PE-LD) ist zur Realisierung des Druckübertragungskörpers geeignet.

Anstelle derartiger thermoplastischer Materialien, die durch Erhitzung auch wieder verflüssigt und aus der Klemmleiste "entfernt" und durch neues Material ersetzt werden können, kann auch ein kalt-vernetzendes Material zur Realisierung des Druckkörpers verwendet werden, z.B. ein Polysiloxan, dessen flüssige Ausgangsprodukte unmittelbar nach dem Vermischen in die Druckräume eingefüllt werden und dort zu dem diese ausfüllenden gummielastischen Druckübertragungskörpern vernetzen. Ein solcher Druckübertragungskörper auf Polysiloxan-Basis kann zwar nicht mehr aus der Klemmleiste 10 entfernt werden, hat aber den Vorteil günstiger Druck-Übertragungseigenschaften und einer hohen Langzeitstandfestigkeit, die ein "Ersetzen" des Druckübertragungskörpers ohnehin überflüssig erscheinen läßt. Geeignete Polysiloxan-Materialien sind auf Seite 228 ff. der genannten Publikation ebenfalls beschrieben.

Die erfindungsgemäße Befestigungsvorrichtung, welche aus der Klemmleiste 10 und ― maschinenseitig ― aus je einer Aufnahmenut 25 für diese Klemmleiste besteht, ist hinreichend raumsparend aufgebaut, daß, über den Umfang eines Perforierzylinders 26 verteilt, mehrere Klemmleisten 10 angeordnet werden können, wobei der entlang des Umfanges des Perforierzylinders gemessene Abstand der Klemmleisten 10 bzw. der Perforierlinien 11 im Minimalfall 50,8 mm (2 Zoll) beträgt. Hierbei wird durch den schrägen Verlauf des Nutwangenabschnittes 38 der Nut 25 erreicht, daß zwischen,in Umfangsrichtung gesehen, aufeinander folgenden Nuten stets genügend "Fleisch" des Zylindermaterials verbleibt, um eine Beschädigung der sich zwischen je zwei Nuten 25 erstreckenden Zylinderwände sicher auszuschließen.

## Patentansprüche

1. Vorrichtung zur Befestigung von Perforierlinïen oder -messern an Rundwalzen (Perforierzylindern) bei Druckmaschinen und dergleichen, wobei an dem Perforierzylinder (26) mindestens eine Aufnahmenut (25) für eine Perforierlinie (11) vorgesehen ist, in die eine Klemmleiste (10) einsetzbar ist, welche mit hydraulischen Spannvorrichtungen versehen ist, die bei einer Druckerhöhung des zur Druckbeaufschlagung der Spannvorrichtungen vorgesehenen Druckübertragungsmedïums die Perforierlinie oder die Perforiermesser an eine Wange der Aufnahmenut anpressen, wobei ein Druck-Stellglied (16) vorgesehen ist, mit dem das von dem Druckübertragungsmittel eingenommene Volumenzur Druckerhöhung ― verringerbar und ― zur Druckabsenkungwieder vergrößerbar ist, dadurch gekennzeichnet, daß die Klemmleisten (10) selbst das Zylindergehäuse für eine Mehrzahl von Druckkolben (13) bilden, die von Querbohrungen (12) der Klemmleiste, einseitig aus diesen herausragend aufgenommen sind und die beweglichen Begrenzungen von Druckräumen (13′) bilden, die untereinander kommunizierend verbunden und mit dem Druckübertragungsmittel vollständig gefüllt sind, und daß als Druckübertragungsmittel ein in die Druckräume (13′, 14) der Klemmleiste (10) in flüssigem Zustand einfüllbares, sich nach dem Einfüllen zu einem weich-elastischen Körper verfestigendes Kunststoff-Material eingesetzt ist.

2. Vorrichtung nach Anspruch 1, dadurch gekennzeichnet, daß der Kunststoff ein thermoplastischer Kunststoff ist, der im geschmolzenen Zustand in die Druckräume (13′, 14) eingefüllt wird.

3. Vorrichtung nach Anspruch 1, dadurch gekennzeichnet, daß der Kunststoff ein thermoplastisches Elastomer ist.

4. Vorrichtung nach einem der vorhergehenden Ansprüche, dadurch gekennzeichnet, daß der Kunststoff bei Betriebstemperatur eine Shore-A-Härte zwischen 20 und 70, vorzugsweise zwischen 30 und 50 hat.

5. Vorrichtung nach Anspruch 1 oder Anspruch 2, in Verbindung mit Anspruch 4, dadurch gekennzeichnet, daß als Druckübertragungsmittel ein Weich-PVC-Material oder ein weich-gemachtes Kopolymer aus Vinylchlorid und Vinylacetat eingesetzt wird.

6. Vorrichtung nach einem der vorhergehenden Ansprüche 1 oder 2, in Verbindung mit Anspruch 4, dadurch gekennzeichnet, daß als Druckübertragungsmittel ein Weich-Polyäthylen geringer Dichte (PE-LD) eingesetzt ist.

7. Vorrichtung nach Anspruch 1 in Verbindung mit Anspruch 4, dadurch gekennzeichnet, daß zur Erstellung des weich-elastischen Körpers ein Polysiloxan verwendet wird, dessen flüssige Ausgangsprodukte unmittelbar nach dem Vermischen in die Druckräume (13′, 14) eingefüllt werden und in der Klemmleiste (10) vernetzen.

8. Vorrichtung nach einem der vorhergehenden Ansprüche, dadurch gekennzeichnet, daß der Bohrungsgrund jeder der als Sackbohrung ausgebildeten Zylinderbohrungen (12) mit einem auf beiden Seiten durch Stopfen (14′) abgedichteten Druckmittel-Verbindungskanal (14) als in Längsrichtung durch die Klemmleiste (10) laufende Längsbohrung, kommuniziert.

9. Vorrichtung nach einem der vorhergehenden Ansprüche, dadurch gekennzeichnet, daß die Klemmleiste (10) nur in Teilbereichen der Aufnahmenut (25) angeordnet ist.

10. Vorrichtung nach einem der vorhergehenden Ansprüche, dadurch gekennzeichnet, daß zur Einstellung des Drucks in dem in der Klemmleiste (10) enthaltenen Druck-Übertragungskörper eine Druckschraube (16) vorgesehen ist, die in einer ein Gewinde (21) sowie einen hydraulischen Druckraum (19) aufweisenden Sackbohrung der Klemmleiste (10) sitzt und über ein abgedichtetes Kolbenteil verfügt, das beim Einschrauben der Druckschraube (16) in die Aufnahmebohrung den Druck im Druckraum (19) und damit in dem mit diesem kommunizierenden Verbindungskanal (14) sowie in den Zylinder- Druckräumen (13′) erhöht bzw. beim Ausschrauben absenkt.

11. Vorrichtung nach Anspruch 10, dadurch gekennzeichnet, daß die die Druckschraube (16) aufnehmende Sackbohrung ebenfalls als eine Querbohrung der Klemmleiste (10) ausgebildet ist, die gegenüber den Kolbenbohrungen (12) um 90° verdreht angeordnet ist.

12. Vorrichtung nach einem der vorhergehenden Ansprüche, dadurch gekennzeichnet, daß die Klemmleiste (10) mit einem schmalen Bund (27) zur radialen Abstützung der Perforierlinie (11) versehen ist.

13. Vorrichtung nach einem der vorhergehenden Ansprüche, dadurch gekennzeichnet, daß die Klemmleiste (10) durch ein vorgegebenes Freispiel ermöglichende Ansatzschrauben (28) in der Aufnahmenut (25) des Perforierzylinders (26) gehalten ist.

14. Vorrichtung nach einem der vorhergehenden Ansprüche, dadurch gekennzeichnet, daß zur zusätzlichen mechanischen Anschlagbildung Stellschrauben (31) vorgesehen sind, die nach endgültiger hydraulischer Arretierung der Klemmleiste (10) und der Perforierlinie (11) in der Aufnahmenut (25) auf Anschlag bis zum Nutgrund (39) geschraubt werden können.

15. Vorrichtung nach einem der vorhergehenden Ansprüche, dadurch gekennzeichnet, daß die Druckschraube (16) einen inneren, mit der Endfläche eine bewegliche Begrenzung des Druckraumes (19) der Klemmleiste (10) bildenden, abgedichteten Kolbenteil (16a) aufweist, sowie einen Gewindeteil, der beim Verdrehen der Druckschraube (16) die axiale Verschiebung des Kolbenteils (16a) zur Druckerhöhung bzw. -erniedrigung des Druckes im Druckraum (19) und den mit diesem kommunizierenden Druckräumen (13′ und 14) ermöglicht.

## Claims

1. A device for attaching perforating lines or cutters on round rollers (perforating cylinders) on printing machines and the like, there being on the perforating cylinder (26) at least one receiving groove (25) for a perforating line (11), into which it is possible to insert a clamping strip (10) which is provided with hydraulic clamping means which upon an increase in pressure in the pressure transfer medium provided to apply pressure to the clamping devices the perforating line or the perforating cutters bear on one side of the receiving groove, a pressure adjusting means (16) being provided by which the space occupied by the pressure transfer medium can be reduced in order to increase the pressure and enlarged again to reduce the pressure, characterised in that the clamping strips (10) themselves form the cylinder housing for a plurality of thrust pistons (13) which are accommodated by transverse bores (12) in the clamping strip so that they project from one side thereof and they form the movable boundaries of pressure space (13′) which are connected to one another in communicating fashion and which are completely filled with the pressure transfer medium and in that a synthetic plastics material is used as the pressure transfer medium and is capable of being filled into the pressure space (13, 14) of the clamping strip (10) in the liquid state and of solidifying after being filled into those spaces to produce a softly resilient body.

2. A device according to Claim 1, characterised in that the synthetic plastics material is a thermoplastic synthetic material which is filled into the pressure spaces (13′, 14) in the molten state.

3. A device according to Claim 1, characterised in that the synthetic plastics material is a thermoplastic elastomer.

4. A device according to one of the precedding Claims, characterised in that at working temperature the synthetic plastic material has a Shore-A hardness of between 20 and 70 and preferably between 30 and 50.

5. A device according to Claim 1 or Claim 2, in conjunction with Claim 4, characterised in that a soft-PVC material or a softened copolymer of vinyl chloride or vinyl acetate is used as the pressure transfer medium.

6. A device according to one of the preceding Claims 1 or 2, in conjunction with Claim 4, characterised in that a soft polyethylene of low density (LD-PE) is used as the pressure transfer medium.

7. A device according to Claim 1 in conjunction with Claim 4, characterised in that to produce the softly elastic body, a polysiloxane is used of which the fluid starting products are filled into the pressure spaces (13′, 14) immediately after mixing and are cross-linked in the clamping strip (10).

8. A device according to one of the preceding Claims, characterised in that the bottom of the bore of each of the cylinder bores (12) which are constructed as a blind bore communicates with a pressurised medium connecting passage (14) sealed at both ends by plugs (14′) as a longitudinal bore which passes through the clamping strip (10) in a longitudinal direction.

9. A device according to one of the preceding Claims, characterised in that the clamping strip (10) is disposed only in portions of the receiving groove (25).

10. A device according to one of the preceding Claims, characterised in that to adjust the pressure in the pressure transfer body contained in the clamping strip (10) a thrust screw (16) is provided which is seated in a blind bore in the clamping strip (10) which has a screw thread (21) and a hydraulic pressure space (19) and which has a sealed piston part which when the thrust screw (16) is screwed into the receiving bore increases the pressure in the pressure space (19) and thus in the connecting passage (14) communicating therewith and in the cylinder pressure spaces (13′) or reduces the said pressure when the thrust screw (16) is unscrewed from the receiving bore.

11. A device according to Claim 10, characterised in that the blind bore accomodating the thrust screw (16) is likewise constructed as a transverse bore through the clamping strip (10) which is disposed in a position rotated through 90° in relation to the piston bores (12).

12. A device according to one of the preceding Claims, characterised in that the clamping strip (10) is provided with a narrow shoulder (27) for radial supporting of the perforating line (11).

13. A device according to one of the preceding Claims, characterised in that the clamping strip (10) is supported in the receiving groove (25) of the perforating cylinder (26) by screws (28) which permit of a given clearance.

14. A device according to one of the preceding Claims, characterised in that for forming an additional mechanical abutment, set screws (31) are provided which after final hydraulic locking of the clamping strip (10) and of the perforating line (11) in the receiving groove (25) can be fully screwed in until they reach the bottom (39) of the groove.

15. A device according to one of the preceding Claims, characterised in that the thrust screw (16) comprises an inner sealed portion (16a) which with the end face forms a movable boundary to the pressure space (19) of the clamping strip (10) and a screw-threaded part which upon rotation of the thrust screw (16) permits of an axial displacement of the portion (16a) in order to increase or reduce the pressure in the pressure space (19) and in the pressure spaces (13′ and 14) which communicate therewith.

## Revendications

1. Dispositif de fixation de lignes perforantes ou coupantes sur un tambour (cylindre de perforation) dans une presse ou analogue, au moins une rainure de fixation (25) pour une ligne perforante (11) montée dans une baguette d'assemblage (10) étant prévue sur le cylindre de perforation, sur lequel est monté un dispositif hydraulique de pression qui, par élévation de la pression dans le dispositif de pression presse la ligne de perforation ou de couteaux perforants contre une joue de la rainure de fixation où est prévue une bague d'arrêt (16) de sorte que la pression soit à nouveau augmentée par la réduction de volume prédéterminé de médium porteur de pression, caractérisé en ce que la baguette d'assemblage (10), elle-même, comprend des logements cylindriques pour une pluralité de pistons (13) qui sont logés dans des trous radiaux (12) de la baguette d'assemblage, d'un côté de celle-ci et qui constituent la frontière mobile des chambres de pression (13′) et sont reliés et communiquent les uns au-dessous des autres et sont totalement remplis par un médium porteur de pression et en ce que les chambres de pression (13′, 14′) de la baguette d'assemblage (10) sont après le remplissage dans un état totalement rempli par le fluide, par un corps élastique mou de matériau élastique.

2. Dispositif selon la revendication 1, caractérisé en ce que la matière synthétique est une matière thermoplastique qui est introduite à l'état pâteux dans les chambres de pression (13′, 14′).

3. Dispositif selon la revendication 1, caractérisé en ce que la matière synthétique est un élastomère thermoplastique.

4. Dispositif selon une des revendications précédentes, caractérisé en ce que la matière synthétique, à la température de fonctionnement présente une dureté SHORE-A comprise entre 20 et 70, et de préférence entre 30 et 50.

5. Dispositif selon une des revendications 1 ou 2, prise en combinaison avec la revendication 4, caractérisé en ce que le médium porteur de pression est un matériau mou en PVC ou un copolymère mou de chlorure de vinyle et d'acétate de vinyle.

6. Dispositif selon une des revendications 1 ou 2, prise en combinaison avec la revendication 4, caractérisé en ce que le médium porteur de pression est un polyéthylène (PE-LD) basse densité.

7. Dispositif selon la revendication 1 en combinaison avec la revendication 4, caractérisé en ce que pour l'aménagement du corps élastique mou, un polysiloxane est utilisé, dont le produit fluide de sortie, immédiatement après le mélange, est introduit dans les chambres de pression (13′, 14) et aussi dans la baguette d'assemblage (10).

8. Dispositif selon l'une des revendications précédentes, caractérisé en ce que les perçages de fond de chaque poche prévues dans les trous cylindriques (12) sont étanchéifiés des deux côtés par des presse-étoupes (14′), le canal de liaison (14) du médium de pression communiquant à travers la baguette d'assemblage (10) par un perçage s'étendant en direction longitudinale.

9. Dispositif l'une des revendications précédentes, caractérisé en ce que la baguette d'assemblage (10) est aménagée pour constituer une partie de la rainure de fixation (25).

10. Dispositif selon l'une des revendications précédentes, caractérisé en ce que, une vis de pression (16) est prévue pour le réglage de la pression du médium porteur de pression contenu dans la baguette d'assemblage (10), la vis s'engageant dans un taraudage (21), d'une chambre de pression hydraulique (19) formée par perçage dans la baguette d'assemblage (10), sur une partie étanchéifiée du piston, de sorte que, par vissage de la vis de pression (16) dans le trou de prise de la pression de la chambre de pression (19) et par suite dans le canal de liaison (14) et dans les chambres cylindriques de pression (13′), la pression croisse et qu'elle décroisse par dévissage.

11. Dispositif selon la revendication 10, caractérisé en ce que la vis de pression (16) montée dans le passage est également constituée comme un perçage radial de la baguette d'assemblage (10) et forme un angle de 90° avec les cylindres (12) des pistons.

12. Dispositif selon l'une des revendications précédentes, caractérisé en ce que la baguette d'assemblage (10) est réunie par une liaison étroite (27) aux supports radiaux de la ligne de perforation (11).

13. Dispositif selon l'une des revendications précédentes, caractérisé en ce que, la baguette d'assemblage (10) est maintenue par une vis de fixation (28) dans la rainure de fixation (25) du cylindre de perforation (26) avec un jeu donné.

14. Dispositif selon l'une des revendications précédentes, caractérisé en ce que des vis de positionnement (31) sont prévues pour constituer une butée hydraulique de la baguette d'assemblage (10) et de la ligne de perforation (11) dans la rainure de fixation (25), les vis pouvant être vissées sur la butée par la rainure de fond (39).

15. Dispositif selon l'une des revendications précédentes, caractérisé en ce que, la vis de pression (16) forme avec son flanc d'extrêmité une paroi mobile de la chambre de pression (19) de la baguette d'assemblage (10), la partie étanchéifiée (16a) du piston de même que le taraudage permettant, par rotation de la vis (16), d'augmenter ou de diminuer la pression dans la chambre de pression (19) et rendant possible la mise en communication des chambres de pression (13′ et 14).
